# EUROPÄISCHE PATENTSCHRIFT

(11) **EP 1 051 588 B1**
(45) Veröffentlichungstag und Bekanntmachung des Hinweises auf die Patenterteilung: **03.04.2002**
(21) Anmeldenummer: 99906129.4
(22) Anmeldetag: 15.01.1999
(51) Int. Cl.: F25J 3/08, F25J 3/04

(54) **VERFAHREN UND VORRICHTUNG ZUM VERDAMPFEN VON FLÜSSIGEM SAUERSTOFF**
METHOD AND DEVICE FOR EVAPORATING LIQUID OXYGEN
PROCEDE ET DISPOSITIF POUR VAPORISER DE L'OXYGENE LIQUIDE

(30) Priorität: 30.01.1998 DE 19803583; 20.04.1998 EP 98107128
(43) Veröffentlichungstag der Anmeldung: 15.11.2000
(73) Patentinhaber: Linde Aktiengesellschaft, 65189 Wiesbaden (DE)
(72) Erfinder: HABICHT, Franz, D-81477 München (DE); POMPL, Gerhard, D-92339 Beilngries (DE)
(74) Vertreter: Imhof, Dietmar
(86) Internationale Anmeldenummer: EP9900203
(87) Internationale Veröffentlichungsnummer: WO9939143

(56) Entgegenhaltungen:
- EP-A- 0 341 854
- GB-A- 1 171 388
- US-A- 2 650 482
- US-A- 2 664 719
- US-A- 2 688 238

## Beschreibung

Die Erfindung betrifft ein Verfahren zum Verdampfen von flüssigem Sauerstoff sowie dessen Anwendung in einem Verfahren zur Gewinnung von Sauerstoff durch Tieftemperaturzerlegung von Luft.

Unter Sauerstoff wird in der vorliegenden Anmeldung jedes Gemisch verstanden, das einen gegenüber Luft erhöhten Sauerstoffgehalt aufweist, beispielsweise mindestens 70 %, vorzugsweise mindestens 98 %. (In dieser Anmeldung bezeichnen alle Prozentangaben molare Mengen, wenn nicht ausdrücklich etwas anderes angegeben ist.) Darunter fällt insbesondere unreiner Sauerstoff, ebenso wie technisch reiner Sauerstoff und hochreiner Sauerstoff mit einer Reinheit von 99,99 % oder höher. Für eine Fülle von Anwendungen ist es notwendig, flüssig vorliegenden Sauerstoff vor seiner Verwendung in die Gasform zu überführen, indem er in einem Hauptverdampfer durch indirekten Wärmeaustausch mit einem Wärmeträger verdampft wird.

Eine solche Verdampfung kommt insbesondere bei der Gewinnung von gasförmigem Sauerstoff durch Tieftemperaturrektifikation vor, bei der das Sauerstoffprodukt flüssig am Sumpf einer Rektifiziersäule anfällt, da es schwererflüchtig als Stickstoff und Argon ist. Um das Produkt in Gasform zu erhalten und um aufsteigenden Dampf für die Rektifiziersäule zu erzeugen, muß der flüssig angefallene Sauerstoff ebenfalls in einem Hauptverdampfer verdampft werden. Am weitesten verbreitet ist dabei das klassische Linde-Doppelsäulenverfahren, bei dem der Hauptverdampfer im Sumpf einer Niederdrucksäule angeordnet ist und mit kondensierendem Stickstoff vom Kopf der Drucksäule betrieben wird (siehe Hausen/Linde, Tieftemperaturtechnik, 2. Auflage, Abschnitt 4.1.2 auf Seite 284). Der Hauptverdampfer wird in diesem Fall als Kondensator-Verdampfer betrieben und häufig als Hauptkondensator bezeichnet. Er wird durch einen oder mehrere Wärmetauscherblöcke realisiert, die als Umlauf- oder Fallfilmverdampfer betrieben werden.

Die Erfindung betrifft auch andere Doppelsäulenprozesse, bei denen der Hauptverdampfer beispielsweise mit Luft betrieben wird, und auch Verfahren mit drei oder mehr Säulen zur Stickstoff-Sauerstoff-Trennung. Der oder den Rektifiziersäulen zur Stickstoff-Sauerstoff-Trennung können Vorrichtungen zur Gewinnung anderer Luftkomponenten, insbesondere von Edelgasen nachgeschaltet sein, beispielsweise zur Argongewinnung.

Wenn flüssiger Sauerstoff vollständig oder im wesentlichen vollständig verdampft wird, können sich in dem Verdampfer schwererflüchtige Verunreinigungen wie beispielsweise CO₂ oder N₂O anreichern, auch wenn diese in dem zu verdampfenden Sauerstoff (beziehungsweise in der zu zerlegenden Luft) nur in sehr geringen Konzentrationen enthalten sind. (Das früher gefürchtete Acetylen ist jedoch bei Luftzerlegungsanlagen mit adsorptiver Vorreinigung nicht mehr problematisch.) Manche dieser schwererflüchtigen Stoffe, zum Beispiel CO₂ und N₂O, können als Feststoffe ausfallen und müssen von Zeit zu Zeit entfernt werden, damit eine Verstopfung von Wärmetauscherpassagen im Hauptverdampfer vermieden wird. Um diese ausgeschiedenen Feststoffe zu beseitigen, muß die gesamte Anlage abgeschaltet werden. Dies kann bei einer großen Luftzerlegungsanlage einen Betriebsstillstand von beispielsweise zwei bis fünf Tagen bedeuten.

Um die Anreicherung schwererflüchtiger Komponenten zu verringern, ist es üblich, aus dem Hauptverdampfer kontinuierlich oder von Zeit zu Zeit etwas Flüssigkeit in Form eines Spülstroms zu entnehmen und zu verwerfen. Mit dieser Spülmenge werden auch die in dem flüssig verbliebenen Sauerstoff angereicherten schwererflüchtigen Verunreinigungen entfernt, so daß deren Konzentration im Hauptverdampfer begrenzt werden kann. Die Spülmenge beträgt bei einer Luftzerlegungsanlage mit adsorptiver Vorreinigung üblicherweise 0,02 bis 0,04 % der gesamten in den Verdampfer eingeleiteten Menge an flüssigem Sauerstoff. Seitdem zur Luftreinigung stromaufwärts der Rektifikation Molekularsiebadsorber anstelle der früher verwendeten umschaltbaren Wärmetauscher (Revex) oder Regeneratoren eingesetzt werden, haben sich die Probleme durch die Ansammlung von brennbaren schwererflüchtigen Komponenten in einem derartigen Sauerstoffverdampfer (Hauptverderdampfer) soweit verringert, daß ein derartiger Spülstrom ausreicht, um bedenkliche Konzentrationen von Kohlenwasserstoffen zu verhindern, ohne daß zusätzliche Maßnahmen notwendig wären (siehe Hausen/Linde, Tieftemperaturtechnik, 2. Auflage, Abschnitt 4.5.1.5 auf den Seiten 312 und 313).

Aus US 2664719 ist ein Verfahren der eingangs genannten Art bekannt, das die Merkmale des Oberbegriffs des Anspruchs 1 aufweist. Flüssiger Sauerstoff aus einem Hauptverdampfer wird in einen Zusatzverdampfer eingeleitet, der eine Spülleitung aufweist.

Der Erfindung liegt die Aufgabe zugrunde, die Verfügbarkeit eines Hauptverdampfers zur Verdampfung von flüssigem Sauerstoff zu erhöhen und insbesondere Betriebsunterbrechungen soweit wie möglich zu verhindern.

Diese Aufgabe wird durch die Merkmale des Patentanspruchs 1 gelöst. Dabei wird der (erste) Spülstrom, der aus dem Hauptverdampfer abgezogen wird, in einen Zusatzverdampfer geleitet, der getrennt vom Hauptverdampfer angeordnet ist. In diesem Zusatzverdampfer wird ein großer Teil des ersten Spülstroms verdampft und kann damit als Sauerstoffprodukt oder - zwischenprodukt gewonnen werden. Dem Zusatzverdampfer wird wiederum ein zweiter Spülstrom entnommen und verworfen. (In dem Spezialfall, daß aus dem flüssigen Sauerstoff Krypton und/oder Xenon gewonnen werden sollen, ist auch eine weitere Aufarbeitung möglich.) Während der erste Spülstrom kontinuierlich vom Hauptverdampfer zum Zusatzverdampfer geleitet wird, kann die Entnahme des zweiten Spülstroms kontinuierlich oder diskontinuierlich erfolgen.

Bei der Erfindung kann eine relativ große Flüssigkeitsmenge als erster Spülstrom vom Hauptverdampfer abgezogen werden, so daß sämtliche schwererflüchtigen Komponenten ausgeschleust werden und ihre Konzentration am Hauptverdampfer gering gehalten wird. Insbesondere treten auch keine Feststoffabscheidungen im Hauptverdampfer auf. Diese große Spülflüssigkeitsmenge geht jedoch nicht vollständig verloren, da ein Teil des ersten Spülstroms im Zusatzverdampfer verdampft und in Gasform abgezogen wird. Vom Zusatzverdampfer wird lediglich eine übliche Spülmenge als zweiter Spülstrom abgezogen, beispielsweise 0,02 bis 0,5 %, vorzugsweise 0,02 bis 0,2 % der in den Hauptverdampfer eingeleiteten Menge an flüssigem Sauerstoff. (Im Falle der diskontinuierlichen Entnahme des zweiten Spülstroms beziehen sich die Zahlenangaben auf den zeitlichen Mittelwert.) Der Rest des ersten Spülstroms wird im Zusatzverdampfer verdampft und kann als gasförmiges Sauerstoffprodukt verwertet werden.

Mit Hilfe der Erfindung ist es möglich, den Hauptverdampfer so stark zu spülen, daß der Gehalt an schwererflüchtigen Komponenten, die zu Feststoffabscheidungen führen könnten, extrem gering gehalten wird. Die schwererflüchtigen Komponenten werden vollständig zum Zusatzverdampfer geleitet und dort über den zweiten Spülstrom und durch den von Zeit zu Zeit vorgenommenen Anwärmbetrieb entfernt.

Feststoffausscheidungen können also nur im Zusatzverdampfer, nicht aber im Hauptverdampfer anfallen. Der Zusatzverdampfer kann jedoch wesentlich einfacher als der Hauptverdampfer durch Anwärmung von Feststoffen befreit werden. Dazu wird der Normalbetrieb gelegentlich durch einen Anwärmbetrieb unterbrochen, wobei im Anwärmbetrieb der Zusatzverdampfer vom Hauptverdampfer getrennt wird, indem keine Flüssigkeit aus dem Hauptverdampfer in den Zusatzverdampfer geleitet wird. Gleichzeitig wird der Zusatzverdampfer auf eine Temperatur gebracht, die deutlich höher als seine Temperatur im Normalbetrieb ist, beispielsweise um mindestens 20 K, vorzugsweise 20 bis 50 K. Der Betrieb des Hauptverdampfers und der Anlage, in die er eingebaut ist, braucht dabei nicht unterbrochen zu werden. Durch die verstärkte Spülung des Hauptverdampfers braucht dieser nicht mehr zur Entfernung von Feststoffen angewärmt zu werden.

Es ist günstig, wenn die Menge des ersten Spülstroms, die im Normalbetrieb vom Hauptverdampfer abgezogen wird, mindestens 1 %, vorzugsweise mindestens 3 % und/oder höchstens 10 %, vorzugsweise höchstens 5 % der in den Hauptverdampfer eingeleiteten Menge an flüssigem Sauerstoff beträgt.

Die Erfindung betrifft außerdem die Anwendung des Verfahrens nach Anspruch 1 oder 2 in einem Verfahren zur Tieftemperaturzerlegung von Luft gemäß Patentanspruch 3 und in einer entsprechenden Vorrichtung gemäß Patentanspruch 6, insbesondere Luftzeriegungsverfahren und -anlagen mit Luftvorreinigung durch Adsorption, beispielsweise an einem Molekularsieb. Solche Verfahren und Anlagen dienen zur Gewinnung von Sauerstoff, Stickstoff und/oder anderen in atmosphärischer Luft enthaltenen Gasen.

Weiterhin betrifft die Erfindung eine Vorrichtung zum Verdampfen von flüssigem Sauerstoff gemäß den Patentansprüchen 4 und 5.

Die Erfindung sowie weitere Einzelheiten der Erfindung werden im folgenden anhand von in den Zeichnungen dargestellten Ausführungsbeispielen näher erläutert. Hierbei zeigen:
- Figur 1: ein erstes Ausführungsbeispiel mit einem aus einem Block bestehenden Hauptverdampfer und
- Figur 2: ein zweites Ausführungsbeispiel mit einem aus mehreren Blöcken bestehenden Hauptverdampfer.

Figur 1 zeigt einen Ausschnitt einer Doppelsäule zur Tieftemperaturzerlegung von Luft, nämlich den oberen Teil der Drucksäule 1 und den unteren Abschnitt der Niederdrucksäule 2. Ein Hauptverdampfer 3 dient zur Verdampfung von flüssigem Sauerstoff, der vom untersten Stoffaustauschabschnitt der Niederdrucksäule 2 abfließt. (Der unterste Stoffaustauschabschnitt ist in der Zeichnung als Boden 4 dargestellt, es könnte sich jedoch auch um eine geordnete Packung handeln.) Über Leitung 9 wird gasförmiges Sauerstoffprodukt aus der Niederdrucksäule abgezogen.

Der Hauptverdampfer kann - wie in Figur 1 gezeigt - innerhalb der Doppelsäule, insbesondere im Sumpf der Niederdrucksäule angeordnet sein. Alternativ kann er als separates Bauteil außerhalb der Doppelsäule realisiert oder in ein anderes, von der Doppelsäule getrenntes Bauteil integriert sein, beispielsweise in eine Methan-Ausschleussäule, wie sie in DE 4332870 A1 oder DE 2055099 A gezeigt ist. Über eine im unteren Bereich des Hauptverdampfers 3 angeordnete Leitung 5 wird ein erster Spülstrom kontinuierlich entnommen und in einen Zusatzverdampfer 6 eingeleitet. Vom unteren Bereich des Zusatzverdampfers 6 wird ein zweiter Spülstrom 7 kontinuierlich oder diskontinuierlich abgezogen, während verdampfter Sauerstoff 8 in die Niederdrucksäule zurückgeleitet wird. Alternativ dazu kann der Dampf 8 in die Sauerstoffproduktleitung 9 von der Niederdrucksäule geleitet werden oder in einen anderen Apparat, beispeilsweise in den unteren Bereich einer Methan-Ausschleussäule gemäß DE 4332870 A1 oder DE 2055099 A.

Als Wärmeträger 10 zur indirekten Beheizung des Hauptverdampfers wird Stickstoff vom Kopf der Drucksäule 1 eingesetzt. Der im Hauptverdampfer kondensierte Stickstoff 11 wird als Rücklauf in den beiden Säulen eingesetzt. Der Zusatzverdampfer 6 wird im Normalbetrieb entweder ebenfalls mit Stickstoff aus der Drucksäule oder mit Luft als Wärmeträger 12 beheizt. Der kondensierte Wärmeträger wird über Leitung 13 abgezogen und in eine oder mehrere der Rektifiziersäulen eingespeist.

In gewissen Zeitabständen von beispielsweise drei bis zwölf Monaten, vorzugsweise etwa sechs Monaten wird vom Normalbetrieb auf den Anwärmbetrieb umgeschaltet, indem das Ventil 14 in der ersten Spülleitung 5 geschlossen wird. Auch die Zufuhr des Wärmeträger 12 wird geschlossen. Stattdessen wird etwa 300 K warme Luft über Leitung 15 in den Verflüssigungsraum des Zusatzverdampfers 6 geführt und über Leitung 16 wieder entfernt. Eine Anwärmphase umfaßt Abstellen, Entleeren, Anwärmen, Wiederabkühlen und Inbetriebnahme und dauert beispielsweise 10 bis 24 Stunden, vorzugsweise etwa 20 Stunden.

Es ist vorteilhaft, aber im Rahmen der Erfindung nicht unbedingt notwendig, wenn der erste Spülstrom 5 vor seiner Einleitung in den Zusatzverdampfer 6 durch eine Einrichtung 19 zur Entfernung schwererflüchtiger Komponenten, beispielsweise durch Adsorption, geleitet wird.

Das Ausführungsbeispiel von Figur 2 unterscheidet sich dadurch von Figur 1, daß der Hauptverdampfer durch eine Mehrzahl von Blöcken 3a, 3b gebildet wird. Die Blöcke 3a, 3b sind beispielsweise konzentrisch um ein Zentralrohr angeordnet, das zur Zufuhr 10 von gasförmigem Stickstoff aus der Drucksäule 1 dient. Selbstverständlich kann auch dieses Ausführungsbeispiel mit einer Einrichtung zur Entfernung schwererflüchtiger Komponenten (19 in Figur 1) ausgerüstet werden.

## Patentansprüche

1. Verfahren zum Verdampfen von flüssigem Sauerstoff, bei dem im Normalbetrieb
• flüssiger Sauerstoff in einen Hauptverdampfer (3) eingeleitet und dort teilweise verdampft wird,
• ein erster Spülstrom (5) flüssig aus dem Hauptverdampfer (3) entfernt wird,
• der erste Spülstrom (5) in einem Zusatzverdampfer (6) teilweise verdampft wird und
• ein zweiter Spülstrom (7) flüssig aus dem Zusatzverdampfer (6) entnommen wird, **dadurch gekennzeichnet daß**
bei dem Verfahren der Normalbetrieb durch einen Anwärmbetrieb unterbrochen wird und im Anwärmbetrieb
• keine Flüssigkeit (5) aus dem Hauptverdampfer (3) in den Zusatzverdampfer (6) geleitet und
• der Zusatzverdampfer (6) auf eine Temperatur gebracht wird, die deutlich höher als seine Temperatur im Normalbetrieb ist.

2. Verfahren nach Anspruch 1, bei dem im Normalbetrieb die Menge des ersten Spülstroms (5), die vom Hauptverdampfer (3) abgezogen wird, mindestens 1 %, vorzugsweise mindestens 3 % und/oder höchstens 10 %, vorzugsweise höchstens 5 % der in den Hauptverdampfer (3) eingeleiteten Menge an flüssigem Sauerstoff beträgt.

3. Anwendung des Verfahrens nach Anspruch 1 oder 2 in einem Verfahren zur Gewinnung von Sauerstoff durch Tieftemperaturzerlegung von Luft in einem Rektifiziersystem, das eine Drucksäule (1) und eine Niederdrucksäule (2) aufweist, zur Verdampfung von flüssigem Sauerstoff aus der Niederdrücksäule (2), wobei mindestens ein Teil des im Hauptverdampfer (3) und im Zusatzverdampfer (6) erzeugten Dampfs (8) in die Niederdrucksäule (2) eingeleitet und/oder als gasförmiges Sauerstoffprodukt (9) abgezogen wird.

4. Vorrichtung zum Verdampfen von flüssigem Sauerstoff, mit
• einem Hauptverdampfer (3),
• einem Zusatzverdampfer (6),
• Mitteln zum Einleiten von flüssigem Sauerstoff in den Hauptverdampfer,
• einer ersten Spülleitung (5) zur Entnahme eines ersten flüssigen Spülstroms aus dem Hauptverdampfer (3) und zur Einleitung des ersten flüssigen Spülstroms in den Zusatzverdampfer (6),
• einer zweiten Spülleitung (7) zur Entnahme eines zweiten flüssigen Spülstroms aus dem Zusatzverdampfer (6) und
• einer Gasproduktleitung (8) zur Entnahme von Dampf aus dem Zusatzverdampfer, **gekennzeichnet durch**
• eine Anwärmvorrichtung (15, 16) zum Anwärmen des Zusatzverdampfers (6) auf eine Temperatur, die deutlich höher als seine Temperatur im Normalbetrieb ist, und
• Mittel (14) zur Unterbrechung der Bnleitung des ersten flüssigen Spülstroms in den Zusatzverdampfer (6).

5. Vorrichtung nach Anspruch 4 mit einer Regeleinrichtung zur Einstellung der Menge des ersten Spülstroms (5) im Normalbetrieb auf mindestens 1 %, vorzugsweise mindestens 3 % und/oder höchstens 10 %, vorzugsweise höchstens 5 % der in den Hauptverdampfer (3) eingeleiteten Menge an flüssigem Sauerstoff.

6. Anwendung der Vorrichtung nach Anspruch 4 oder 5 in einer Vorrichtung zur Gewinnung von Sauerstoff durch Tieftemperaturzerlegung von Luft mit einem Rektifiziersystem, das eine Drucksäule (1) und eine Niederdrucksäule (2) aufweist, wobei die Mittel zum Einleiten von flüssigem Sauerstoff in den Hauptverdampfer (3) mit der Niederdrucksäule (2) verbunden sind und die Vorrichtung eine Sauerstoffproduktleitung (9, 8) zur Entnahme von gasförmigem Sauerstoffprodukt aus dem Hauptverdampfer (3) und/oder dem Zusatzverdampfer (6) aufweist.

7. Anwendung nach Anspruch 6 bei der die Vorrichtung zur Gewinnung von Sauerstoff durch Tieftemperaturzerlegung von Luft eine Gasproduktleitung (8) zur Entnahme von Dampf aus dem Zusatzverdampfer (6) aufweist, die mit der Niederdrucksäule (2) oder mit einer mit der Niederdrucksäule verbundenen Produktleitung (9) verbunden ist

## Claims

1. Process for vaporizing liquid oxygen in which, in standard operation,
• liquid oxygen is introduced into a main evaporator (3) and is there partially vaporized,
• a first bleed stream (5) is removed in the liquid state from the main evaporator (3),
• the first bleed stream (5) is partially vaporized in an additional evaporator (6) and
• a second bleed stream (7) is withdrawn in the liquid state from the additional evaporator (6),
**characterized in that**, in the process, the standard operation is interrupted by a heating operation and in the heating operation
• no liquid (5) is passed from the main evaporator (3) into the additional evaporator (6) and
• the additional evaporator (6) is brought to a temperature which is markedly higher than its temperature in the standard operation.

2. Process according to Claim 1, in which in the standard operation the volume of the first bleed stream (5) which is taken off from the main evaporator (3) is at least 1%, preferably at least 3% and/or at most 10%, preferably at most 5%, of the volume of liquid oxygen introduced into the main evaporator (3).

3. Use of the process according to Claim 1 or 2 in a process for producing oxygen by low-temperature fractionation of air in a rectification system which has a pressure column (1) and a low-pressure column (2) for vaporizing liquid oxygen from the low-pressure column (2), in which at least a part of the vapour (8) produced in the main evaporator (3) and in the additional evaporator (6) is introduced into the low-pressure column (2) and/or is taken off as gaseous oxygen product (9).

4. Apparatus for vaporizing liquid oxygen having
• a main evaporator (3),
• an additional evaporator (6),
• means for introducing liquid oxygen into the main evaporator,
• a first bleed line (5) for withdrawing a first liquid bleed stream from the main evaporator (3) and for introducing the first liquid bleed stream into the additional evaporator (6),
• a second bleed line (7) for withdrawing a second liquid bleed stream from the additional evaporator (6) and
• a gas product line (8) for withdrawing vapour from the additional evaporator, **characterized by**
• a heating apparatus (15, 16) for heating the additional evaporator (6) to a temperature which is markedly higher than its temperature in the standard operation, and
• means (14) for interrupting the introduction of the first liquid bleed stream into the additional evaporator (6).

5. Apparatus according to Claim 4 having a control device for setting the volume of the first bleed stream (5) in the standard operation to at least 1%, preferably at least 3% and/or at most 10%, preferably at most 5%, of the volume of liquid oxygen introduced into the main evaporator (3).

6. Use of the apparatus according to Claim 4 or 5 in an apparatus for producing oxygen by low-temperature fractionation of air having a rectification system which has a pressure column (1) and a low-pressure column (2), in which the means for introducing liquid oxygen into the main evaporator (3) are connected to the low-pressure column (2) and the apparatus has an oxygen product line (9, 8) for withdrawing gaseous oxygen product from the main evaporator (3) and/or from the additional evaporator (6).

7. Use according to Claim 6 in which the apparatus for producing oxygen by low-temperature fractionation of air has a gas product line (8) for withdrawing vapour from the additional evaporator (6), which gas product line is connected to the low-pressure column (2) or to a product line (9) which is connected to the low-pressure column.

## Revendications

1. Procédé d'évaporation d'oxygène liquide, lors duquel,
• en mode de fonctionnement normal, de l'oxygène liquide est introduit dans un évaporateur principal (3) et y est partiellement évaporé,
• un premier courant de purge (5) est éliminé sous forme fluide de l'évaporateur principal (3),
• le premier courant de purge (5) est évaporé partiellement dans un évaporateur auxiliaire (6) et
• un deuxième courant de purge (7) est prélevé de l'évaporateur auxiliaire (6) sous forme fluide,
**caractérisé en ce que**, lors du procédé, le fonctionnement normal est interrompu par un fonctionnement d'échauffement et que, dans le fonctionnement d'échauffement,
• aucun fluide (5) en provenance de l'évaporateur principal (3) n'est conduit dans l'évaporateur auxiliaire (6) et
• l'évaporateur auxiliaire (6) est amené à une température, qui est nettement plus élevée que sa température au cours du fonctionnement normal.

2. Procédé selon la revendication 1, lors duquel, en mode de fonctionnement normal, la quantité du premier courant de purge (5), qui est prélevé de l'évaporateur principal (3), est d'au moins 1%, de préférence d'au moins 3% et/ou au plus de 10%, de préférence au plus 5% de la quantité d'oxygène liquide introduite dans l'évaporateur principal (3).

3. Utilisation du procédé selon la revendication 1 ou 2 dans un procédé en vue de l'extraction d'oxygène par fractionnement à basse température d'air dans un système de rectification, qui présente une colonne sous pression (1) et une colonne basse pression (2), en vue de l'évaporation d'oxygène liquide en provenance de la colonne basse pression (2), une partie au moins de la vapeur produite (8) dans l'évaporateur principal (3) et dans l'évaporateur auxiliaire (6) étant introduite dans la colonne basse pression (2) et/ou en étant prélevée sous la forme d'un produit d'oxygène gazeux (9).

4. Dispositif en vue de l'évaporation d'oxygène liquide, avec
• un évaporateur principal (3),
• un évaporateur auxiliaire (6),
• des moyens d'introduction d'oxygène liquide dans l'évaporateur principal,
• un premier conduit de purge (5) en vue du prélèvement d'un premier courant de purge fluide en provenance de l'évaporateur principal (3) et en vue de l'introduction du premier courant de purge fluide dans l'évaporateur auxiliaire (6),
• un deuxième conduit de purge (7) en vue du prélèvement d'une deuxième courant de purge fluide en provenance de l'évaporateur auxiliaire (6), et
• un conduit de produit gazeux (8) en vue du prélèvement de vapeur en provenance de l'évaporateur auxiliaire,
**caractérisé par**
• un dispositif d'échauffement (15, 16) en vue de l'échauffement de l'évaporateur auxiliaire (6) à une température qui est nettement plus élevée que sa température en mode de fonctionnement normal, et
• des moyens (14), en vue de l'interruption de l'introduction du premier courant de purge fluide dans l'évaporateur auxiliaire (6).

5. Dispositif selon la revendication 4, avec un équipement de régulation en vue du réglage de la quantité du premier courant de purge (5) en mode de fonctionnement normal à au moins 1%, de préférence à au moins 3% et/ou au plus à 10%, de préférence au plus à 5% de la quantité d'oxygène liquide introduite dans l'évaporateur principal (3).

6. Utilisation du dispositif selon la revendication 4 ou 5, dans un dispositif en vue de l'extraction d'oxygène par fractionnement à basse température d'air à l'aide d'un système de rectification, qui présente une colonne sous pression (1) et une colonne basse pression (2), les moyens d'introduction d'oxygène liquide dans l'évaporateur principal (3) étant reliés à la colonne basse pression (2) et le dispositif présentant un conduit de produit d'oxygène (9, 8) en vue du prélèvement de produit oxygène gazeux en provenance de l'évaporateur principal (3) et/ou de l'évaporateur auxiliaire (6).

7. Utilisation selon la revendication 6, lors de laquelle le dispositif en vue de l'extraction d'oxygène par fractionnement à basse température d'air présente un conduit de produit gazeux (8) en vue du prélèvement de vapeur en provenance de l'évaporateur auxiliaire (6), qui est relié à la colonne basse pression (2) ou à un conduit de produit (9) relié à la colonne basse pression.
